# EUROPÄISCHE PATENTANMELDUNG

(11) **EP 4 645 590 A1**
(43) Veröffentlichungstag der Anmeldung: **05.11.2025**
(21) Anmeldenummer: 25169675.3
(22) Anmeldetag: 10.04.2025
(51) Int. Cl.: H01Q 1/22, H01Q 1/00, H01Q 1/40, H01P 5/08, H01Q 13/24, H01Q 15/08, H01Q 19/06

(54) **HOCHFREQUENZCHIPANORDNUNG, SENSOR UND VERFAHREN ZUR HERSTELLUNG**

(30) Priorität: 30.04.2024 DE 102024112205
(71) Anmelder: VEGA Grieshaber KG, 77709 Wolfach (DE)
(72) Erfinder: SCHULTHEISS, Daniel, 78132 Hornberg (DE); MÜLLER, Christoph, 77728 Oppenau (DE); WEINZIERLE, Christian, 77709 Wolfach (DE)
(74) Vertreter: Maiwald GmbH

(57) **Zusammenfassung**

Die Erfindung betrifft eine Hochfrequenzchipanordnung 100. Die Hochfrequenzchipanordnung weist einen Hochfrequenzchip 112 auf, der eingerichtet ist, Hochfrequenzwellen abzustrahlen und zu empfangen, sowie ein hohlraumaufweisendes erstes Gehäuse 114, 115, bestehend aus einem Gehäusedeckel 115 und einem Trägersubstrat 114, wobei das erste Gehäuse den Hochfrequenzchip umgibt, wenn der Gehäusedeckel auf dem Trägersubstrat befestigt ist. Der Hochfrequenzchip ist auf einer Oberseite des Trägersubstrats so angeordnet, dass er die Hochfrequenzwellen von dem Trägersubstrat weg abstrahlt. Das Trägersubstrat, der Hochfrequenzchip und das erste Gehäuse bilden hierbei ein Modul 110. Die Hochfrequenzchipanordnung weist ein zweites Gehäuse 120 auf, das zumindest das Modul umgibt, wobei ein Zwischenraum 121 zwischen dem Modul und dem zweiten Gehäuse mit einer Vergussmasse 104 gefüllt ist, sodass das Modul vollständig von der Vergussmasse umgeben ist und die Hochfrequenzwellen das erste Gehäuse, die Vergussmasse, und das zweite Gehäuse passieren.

## Beschreibung

### BEZUGNAHME AUF VERWANDTE ANMELDUNGEN

Die vorliegende Anmeldung beansprucht die Priorität der deutschen Patentanmeldung Nr. 10 2024 112 205.6, eingereicht am 30. April 2024, die in vollem Umfang durch Bezugnahme in das vorliegende Dokument aufgenommen wird.

### TECHNISCHES GEBIET

Die Erfindung betrifft eine Hochfrequenzchipanordnung, einen industriellen Sensor und ein Verfahren zur Herstellung der Hochfrequenzchipanordnung.

### HINTERGRUND DER ERFINDUNG

Bei Hochfrequenzchipanordnungen zum Beispiel für Füllstandsensoren wird das Hochfrequenz-(HF-) Signal von dem Hochfrequenzchip über eine Bond-Verbindung zu einem separaten, zu dem Hochfrequenzchip beabstandeten Abstrahlelement geführt, das die Radarwellen emittiert. Der Hochfrequenzchip zum Schutz des Chips und der Bonddrähte werden dann zum Beispiel mit einem sogenannten Globtop, also einem Verguss versehen. Bei der Verwendung von Radarfrequenzen über 100 GHz sind solche herkömmliche Aufbautechnologien nicht mehr möglich. Vielmehr wird in diesen Fällen das HF-Signal in der Regel direkt vom HF-Chip über einen Primärstrahler abgestrahlt. Dies erfordert, dass der Chip möglichst ohne störendes Umgebungsmedium betrieben wird. Bei Radarsensoren, die in explosionsgeschützten Bereichen eingesetzt werden, ist es allerdings üblich die Elektronik zu vergießen. Dadurch verändern sich um den Chip die dielektrischen Eigenschaften und verschlechtern dessen HF-Eigenschaften, so dass ein Vergießen des Chips nicht möglich ist.

### ZUSAMMENFASSUNG DER ERFINDUNG

Eine Aufgabe der Erfindung könnte daher sein, eine verbesserte Hochfrequenzchipanordnung für Radarfrequenzen über 100 GHz in explosionsgeschützten Bereichen bereitzustellen.

Die Aufgabe wird durch die Gegenstände der unabhängigen Patentansprüche gelöst. Vorteilhafte Ausführungsformen sind Gegenstand der abhängigen Ansprüche, der folgenden Beschreibung, sowie der Figuren.

Die beschriebenen Ausführungsformen betreffen in ähnlicher Weise die Hochfrequenzchipanordnung, einen industriellen Sensor und ein Verfahren zur Herstellung der Hochfrequenzchipanordnung. Synergieeffekte können sich aus verschiedenen Kombinationen der Ausführungsformen ergeben, obwohl sie möglicherweise nicht im Detail beschrieben werden.

Ferner ist zu beachten, dass alle Ausführungsformen der vorliegenden Erfindung, die ein Verfahren betreffen, in der beschriebenen Reihenfolge der Schritte ausgeführt werden können, jedoch muss dies nicht die einzige und wesentliche Reihenfolge der Schritte des Verfahrens sein. Die hier vorgestellten Verfahren können mit einer anderen Reihenfolge der offenbarten Schritte ausgeführt werden, ohne von der jeweiligen Verfahrensausführungsform abzuweichen, sofern im Folgenden nicht ausdrücklich etwas anderes angegeben ist.

Fachbegriffe werden in gewöhnlicher Weise verwendet. Wenn bestimmten Begriffen eine bestimmte Bedeutung zugewiesen wird, werden im Folgenden Definitionen von Begriffen angegeben, in deren Kontext die Begriffe verwendet werden.

Gemäß einem ersten Aspekt wird eine Hochfrequenzchipanordnung bereitgestellt. Die Hochfrequenzchipanordnung weist einen Hochfrequenzchip auf, der eingerichtet ist, Hochfrequenzwellen abzustrahlen und zu empfangen, sowie ein hohlraumaufweisendes erstes Gehäuse, bestehend aus einem Gehäusedeckel und einem Trägersubstrat, wobei das erste Gehäuse den Hochfrequenzchip umgibt, wenn der Gehäusedeckel auf dem Trägersubstrat befestigt ist. Der Hochfrequenzchip ist auf einer Oberseite des Trägersubstrats so angeordnet, dass er die Hochfrequenzwellen von dem Trägersubstrat weg abstrahlt. Das Trägersubstrat, der Hochfrequenzchip und das erste Gehäuse bilden hierbei ein Modul. Die Hochfrequenzchipanordnung weist ein zweites Gehäuse auf, das zumindest das Modul umgibt, wobei ein Zwischenraum zwischen dem Modul und dem zweiten Gehäuse mit einer Vergussmasse gefüllt ist, sodass das Modul vollständig von der Vergussmasse umgeben ist und die Hochfrequenzwellen das erste Gehäuse, die Vergussmasse, und das zweite Gehäuse passieren.

Die Hochfrequenzchipanordnung ist insbesondere für einen Einsatz in einer explosionsgefährdeten Umgebung geeignet. Dies wird durch die beiden Gehäuses erreicht, bei dem das erste, innere Gehäuse einen Hohlraum aufweist, der gasgefüllt oder luftgefüllt ist, oder ein Vakuum enthält und somit die dielektrischen Eigenschaften um den Chip nicht ändert und somit sich dessen HF-Eigenschaften nicht verschlechtern. Zwischen dem ersten und zweiten Gehäuse befindet sich eine Vergussmasse, um die Explosionssicherheit zu gewährleisten.

Das zweite Gehäuse umgibt zumindest das Modul. Das Modul kann dabei beispielsweise auf einer Leiterplatte montiert sein, so dass das zweite Gehäuse auch die Leiterplatte umgibt. Das heißt, auch in diesem Fall ist das Modul vollständig von der Vergussmasse umgeben. Das Trägersubstrat kann auf die Dimension des Gehäusedeckels, das heißt die Abmessungen der Kanten des Gehäusedeckels, die mit dem Trägersubstrat in Kontakt sind, begrenzt sein. Insbesondere kann das Modul eine eigenständig montierbare Anordnung sein, die dann als Modul oder "Package" auf die Leiterplatte montiert, gelötet, geklebt oder anderweitig auf der Leiterplatte befestigt werden kann. Der Begriff "Modul" soll aber auch den Fall einschließen, dass das Trägersubstrat eine Oberfläche einer Leiterplatte bzw. Platine bildet. Die Leiterplatte kann der Hochfrequenzchipanordnung zugerechnet werden. In einer Betrachtungsweise kann das Modul aber auch die Leiterplatte miteinschließen oder zumindest den Teil der Leiterplatte, der von dem Gehäuse begrenzt wird. Die Begriffe "in dem Modul" oder "innerhalb des Moduls" sind gleichwertig mit "in dem ersten Gehäuse" oder "innerhalb des ersten Gehäuses. Unter "Oberseite" des Trägersubstrats wird die Seite verstanden, die mit dem Gehäuse in Kontakt ist. Die Unterseite des Trägersubstrats ist z.B. mit der Leiterplatte verbunden. Das Trägersubstrat bildet somit die Basis für das erste Gehäuse. Der Gehäusedeckel kann zumindest teilweise aus einem HF-durchlässigen Material, z.B. Kunststoff oder Keramik bestehen und das Gehäuse dicht verschließen.

Es versteht sich, dass die Hochfrequenzchipanordnung bi-direktional ist und von ihr sowohl HF-Wellen, beispielsweise Radarwellen, z.B. zu einem Füllgut, abgestrahlt werden, als auch, z.B. von dem Füllgut reflektiert und empfangen werden, auch wenn die Empfangsrichtung in dieser Offenbarung nicht in allen Fällen explizit erwähnt oder beschrieben wird. Der Begriff "passieren" ist mit "hindurchgehen" oder "durchdringen" gleichzusetzen. Das bedeutet, dass die Hochfrequenzwellen durch das erste Gehäuse hindurchgehen, die Vergussmasse durchdringen, und durch das zweite Gehäuse hindurchgehen. Die Hochfrequenzwellen können in umgekehrter Weise das zweite Gehäuse, die Vergussmasse und das erste Gehäuse passieren. Ein wesentlicher Punkt der Hochfrequenzchipanordnung ist, dass das erste Gehäuse keine Vergussmasse beinhaltet, sondern Luft einschließt, jedoch das zweite Gehäuse mit einer Vergussmasse gefüllt ist. Das erste Gehäuse und das zweite Gehäuse sind voneinander in allen Dimensionen voneinander beabstandet, so dass die Vergussmasse das Modul, vollständig umgibt. Die Anordnung ist geeignet, in einer explosionsgefährdeten Umgebung eingesetzt zu werden, in der sich z.B. Gase entzünden können. Der Hochfrequenzchip wird durch die Anordnung von der Umgebung isoliert. Gleichzeitig wird durch das erste Gehäuse das Vergussmaterial von dem Hochfrequenzchip ferngehalten, um die elektrischen Eigenschaften bezüglich der Wellenerzeugung und Abstrahlung nicht nachteilig zu beeinflussen.

In den folgenden Ausführungsformen werden vorteilhafte Merkmale für Randbedingungen beschrieben sowie Optionen, wie die Radarstrahlen durch die Gehäuse und die Vergussmasse hindurchgeführt werden.

Gemäß einer Ausführungsform umschließt das erste Gehäuse einen Raum, dessen maximales Volumen einem Explosionsschutzwert entspricht. Vorteilhafterweise umschließt das Gehäuse einen Raum, dessen Lufteinschluss-Volumen kleiner als 5 cm³, 3 cm³, oder 2 cm³, insbesondere aber kleiner als 1 cm³ ist.

Die Größe des Lufteinschlusses sollte ausreichend klein sein, um die Menge an brennbaren Gasen oder Dämpfen zu begrenzen, die im Falle einer Explosion verfügbar sind. Eine Vorgabe aus einer Norm könnte hier zu beachten sein, z.B. kleiner 1 cm³. Ein kleinerer Lufteinschluss begrenzt das Potenzial für eine Explosion. Das heißt, das erste Gehäuse ist groß genug, die HF-Eigenschaften nicht zu verschlechtern, aber auch klein genug, um die Explosionssicherheit zu gewährleisten.

Ein Explosionsschutzwert ist ein Wert, der z.B. als Schwellwert verwendet werden kann, und der im Vorhinein bestimmt worden ist, um eine Explosion zu vermeiden oder zu verhindern, die z.B. durch eine insbesondere spontane Wärmeentwicklung ausgelöst werden würde, oder um eine Explosion gering und/oder lokal begrenzt zu halten. Ferner kann ein Explosionsschutzwert ein Wert oder ein abgeleiteter Wert einer Norm sein.

Gemäß einer Ausführungsform weist das Modul erste Mittel zur Beeinflussung des Abstrahlöffnungswinkels der Hochfrequenzwellen auf, und das zweite Gehäuse weist einen Bereich auf, auf den die Hochfrequenzwellen entsprechend dem Abstrahlöffnungswinkel und einem Weg der Hochfrequenzwellen zumindest durch die Vergussmasse auftreffen, der zweite Mittel zur Beeinflussung des Abstrahlöffnungswinkels der Hochfrequenzwellen aufweist.

Hierdurch wird ein Strahlfokussierungssystem gebildet, das aus mehreren Komponenten besteht. Unter Abstrahlöffnungswinkel ist der Öffnungswinkel zu verstehen, mit dem die Hochfrequenzwellen letztendlich von der Hochfrequenzchipanordnung abgestrahlt werden. Dieser Winkel kann dadurch beeinflusst werden, dass die Hochfrequenzwellen, bzw. der Strahl der Hochfrequenzwellen aufgeweitet wird, fokussiert wird, oder geleitet wird.

Gemäß einer Ausführungsform sind die ersten Mittel ein am Hochfrequenzchip angebrachter dielektrischer Wellenleiter und/oder eine in das erste Gehäuse integrierte Linse.

Der Wellenleiter und die integrierte Linse können entweder jeweils einzeln die alleinigen ersten Mittel darstellen oder sie können miteinander kombiniert werden. Der über dem Hochfrequenzchip angeordneten Gehäusedeckel des ersten Gehäuses kann beispielsweise mit einer Linsenkontur ausgestattet sein, hier als Linse bezeichnet, die dazu geeignet ist, die Hochfrequenzwellen, bzw. die HF-Signale je nach Bedarf zu bündeln oder aufzuweiten. Der Hochfrequenzchip kann dabei direkt mit einer planaren Struktur als Primärstrahler oder mit einem aufgesetzten dielektrischen Wellenleiter die Linse ausleuchten.

Gemäß einer Ausführungsform sind die zweiten Mittel eine in das zweite Gehäuse integrierte Linse, ein dielektrischer Wellenleiter und/oder ein Hohlleiter.

Auch bei den zweiten Mitteln können der dielektrische Wellenleiter, die integrierte Linse und der Hohlleiter entweder jeweils einzeln die alleinigen zweiten Mittel darstellen oder sie können, soweit sinnvoll, beliebig miteinander kombiniert werden. Vorteilhafterweise treten der dielektrische Wellenleiter und der Hohlleiter in Kombination auf. Der dielektrische Wellenleiter ermöglicht beispielsweise das Einspeisen in einen Hohlleiter, der dann z.B. eine Hornantenne speisen kann oder direkt eine dielektrische Linse ausleuchtet. Die Linse kann auch in das zweite Gehäuse integriert sein.

Gemäß einer Ausführungsform weisen das erste Mittel und das zweite Mittel konkave oder konvexe Linsen auf bzw. sind das erste Mittel und das zweite Mittel konkave oder konvexe Linsen.

Hierdurch kann der Strahl der Hochfrequenzwellen je nach Anwendung, Bedarf und Gesamtaufbau der Chipanordnung aufgeweitet und / oder gebündelt werden.

Gemäß einer Ausführungsform weisen das erste Mittel und/oder das zweite Mittel halbseitig konvexe Linsen auf.

Gemäß einer Ausführungsform weisen das erste Mittel und das zweite Mittel Linsen auf bzw. sind das erste Mittel und das zweite Mittel, die in ihrer Dimension auf einen von den Hochfrequenzwellen ausgeleuchteten Bereich begrenzt sind.

Hierdurch kann ein kleinerer Formfaktor der Linsen und damit der Anordnung erreicht werden.

Die konkaven oder konvexen Linsen sind somit nicht notwendigerweise auf die gesamte Oberfläche des Gehäuseteils bzw. der Wand, durch den die Hochfrequenzwellen hindurchtreten ausgedehnt, sondern nur auf den Bereich, auf den die Hochfrequenzwellen treffen, bzw. auf den der Großteil der Wellen treffen. Beispielsweise bündelt die Linse des ersten Gehäuses die Hochfrequenzwellen, so dass deren Auftreffbereich eng begrenzt wird. Die Linse kann dann auf diesen Bereich begrenzt werden.

Gemäß einer Ausführungsform weisen das erste Gehäuse und/oder das zweite Gehäuse eine flache Wand auf, die die Hochfrequenzwellen passieren.

Die Form der Gehäuse ist prinzipiell beliebig. Durch die flache Wand lassen sich jedoch die Linsen einfach integrieren.

Gemäß einer Ausführungsform beträgt eine Wandstärke einer Wand des Gehäusedeckels, den die Hochfrequenzwellen passieren, mindestens 1 mm, und die Summe aus dieser Wandstärke und einer Dicke der Vergussmasse 104, die die Hochfrequenzwellen passieren, mindestens 3 mm.

Gemäß einer Ausführungsform ist eine Wandstärke des Gehäusedeckels in einem Bereich, an dem die Hochfrequenzwellen den Gehäusedeckel passieren, ein Vielfaches von I/4, wobei I eine die Wellenlänge der Hochfrequenzwellen ist.

Gemäß einer Ausführungsform besteht die Linse aus dem Gehäusedeckel, dem zweiten Gehäuse und der Vergussmasse.

Die Vergussmasse ist somit selbst Teil einer Linse, z.B. einer Gradienten- oder Multilayerlinse. In diesem Fall können die beiden Gehäuse zusätzlich eine Linse enthalten, oder stattdessen lediglich Fenster darstellen, die die Hochfrequenzwellen durchlassen und die die Grenze zu der Linse aus der Vergussmasse bilden. Vorteilhaft ist ein Verguss mit einer niedrigen Dielektrizitätskonstante und niedrigen Verlusten wie z.B. Epic Resins S7391-03. Aber auch andere Vergussarten wie z.B. Sylgard 517 sind bei entsprechender Abstimmung möglich. Die Vergussmasse kann auch verschiedene Schichten mit unterschiedlicher Permittivität aufweisen. Die Vergussmasse kann somit Teil des Strahlfokussierungssystems sein.

Gemäß einer Ausführungsform nimmt der Abstand zwischen der im ersten Gehäuse integrierten Linse und der Linse des zweiten Gehäuses einen definierten Wert ein, der von den dielektrischen Eigenschaften des Vergusses abhängt.

Das heißt, die Länge des Pfades der Hochfrequenzwellen durch die Vergussmasse, die dem genannten Abstand entspricht, hängt von den Linseneffekten aller beteiligter Linsen ab.

Gemäß einem weiteren Aspekt wird ein industrieller Sensor bereitgestellt, der eine hierin beschriebene Hochfrequenzchipanordnung aufweist, sowie eine Elektronik, die mit dem Hochfrequenzchip verbunden ist, und ein drittes Gehäuse, in welchem die Hochfrequenzchipanordnung montiert ist.

Der industrielle Sensor ist zum Beispiel ein Füllstandsensor, ein Grenzwertsensor, ein Radarsensor in Robotik-Anwendungen.
Gemäß einem weiteren Aspekt wird ein Verfahren zur Herstellung einer hierin beschriebenen Hochfrequenzchipanordnung bereitgestellt. Das Verfahren weist folgende Schritte auf. In einem ersten Schritt werden ein Hochfrequenzchip, ein Gehäusedeckel, ein zweites Gehäuse, ein Trägersubstrat, eine Leiterplatte und eine Vergussmasse bereitgestellt. In einem zweiten Schritt wird der Hochfrequenzchip auf dem Trägersubstrat montiert. Dies kann beispielsweise durch Aufkleben oder Löten erfolgen. In einem dritten Schritt wird das erste Gehäuse auf dem Trägersubstrat montiert. In einem vierten Schritt wird das Modul auf eine Leiterplatte aufgelötet. In einem fünften Schritt wird das Modul mit der Leiterplatte in ein zweites Gehäuse eingebaut. In einem sechsten Schritt wird das zweite Gehäuse vergossen, so dass sich zwischen dem ersten Gehäuse und dem zweiten Gehäuse Vergussmasse befindet und das erste Gehäuse von der Vergussmasse umschlossen ist.

### KURZE BESCHREIBUNG DER FIGUREN

Im Folgenden werden Ausführungsbeispiele der Erfindung anhand der schematischen Zeichnungen näher erläutert.
Fig. 1 zeigt ein Diagramm einer ersten, allgemeinen Ausführungsform einer Hochfrequenzchipanordnung.
Fig. 2 zeigt ein Diagramm einer zweiten Ausführungsform einer Hochfrequenzchipanordnung.
Fig. 3 zeigt ein Diagramm einer dritten Ausführungsform einer Hochfrequenzchipanordnung.
Fig. 4 zeigt ein Diagramm einer vierten Ausführungsform einer Hochfrequenzchipanordnung.
Fig. 5 zeigt ein Diagramm einer fünften Ausführungsform einer Hochfrequenzchipanordnung.
Fig. 6 zeigt Ablaufdiagramm eines Verfahrens.
Fig. 7 zeigt ein Diagramm eines industriellen Sensors.

### DETAILLIERTE BESCHREIBUNG DER ERFINDUNG

Einander entsprechende Teile sind in allen Figuren mit den gleichen Bezugszeichen versehen.

### Beispiele

Fig. 1 zeigt eine erste Ausführungsform einer Hochfrequenzchipanordnung 100. Die Hochfrequenzchipanordnung 100 weist einen Hochfrequenzchip 112 auf, der eingerichtet ist, Hochfrequenzwellen abzustrahlen und zu empfangen, und ein hohlraumaufweisendes, z.B. luftgefülltes, gasgefülltes oder Vakuum enthaltendes erstes Gehäuse 114, 115, bestehend aus einem Gehäusedeckel 115 und einem Trägersubstrat 114. Das Gehäuse 114, 115 umschließt somit den Hochfrequenzchip 112, wenn der Gehäusedeckel 115 auf dem Trägersubstrat 114 befestigt ist und einen gasgefüllten Innenraum 106. Der Gehäusedeckel 115 kann beispielsweise zylindrisch mit einem "Boden" bzw. topfförmig ausgestaltet sein. Er kann aber auch jede andere Form annehmen, wie z.B. halbkugelförmig oder mit einer unterschiedlichen Zahl an Kanten. Der Hochfrequenzchip 112 ist auf einer Oberseite des Trägersubstrats 114, die in das Innere des Gehäuses 114, 115 zeigt, so angeordnet, dass er die Hochfrequenzwellen von dem Trägersubstrat 114 weg abstrahlt, das heißt auf die gegenüberliegende Innenseite des Gehäuses 114, 115. In Fig. 1 ist dies der Boden des zylindrischen Gehäusedeckels 115. Das Trägersubstrat 114, der Hochfrequenzchip 112 und der Gehäusedeckel 115 des ersten Gehäuses 114, 115 bilden hierbei ein Modul 110. Die Hochfrequenzchipanordnung 100 weist ferner ein zweites Gehäuse 120 auf. Das zweite Gehäuse 120 kann vorzugsweise ebenfalls zylindrisch sein oder aber auch eine beliebige andere geometrische Form annehmen. Da es vorzugsweise auch eine Leiterplatte 102 mit weiteren elektronischen Bauteilen, also die Elektronik, einschließt, auf der das Modul 110 befestigt ist, wird das zylindrische zweite Gehäuse in dieser Offenbarung auch "Elektronikbecher" genannt. Das zweite Gehäuse 120 umgibt zumindest das Modul 110, wobei ein Zwischenraum 121 zwischen dem Modul 110 und dem zweiten Gehäuse 120 mit einer Vergussmasse 104 gefüllt ist, sodass das Modul 110 vollständig von der Vergussmasse 104 umgeben ist. Die Hochfrequenzwellen passieren somit das erste Gehäuse 114, 115, die Vergussmasse 104, und das zweite Gehäuse 120. Genauer gesagt nehmen die Hochfrequenzwellen den Weg von dem Hochfrequenzchip durch den gasgefüllten Gehäuse-Innenraum 106, den Boden des zylindrischen Gehäusedeckels 115 und den Boden des zylindrischen zweiten Gehäuses 120 nach außen. Der Gehäusedeckel 115 ist in dem Beispiel der Fig. 1 flach. Mit "flachem Gehäusedeckel 115" ist hierbei diejenige Wand des Gehäusedeckels 115 gemeint, die die Hochfrequenzwellen passieren. Dasselbe gilt für den Elektronikbecher 120. Die Wandstärke dieser Wände im Bereich der HF-Ausbreitung ist bevorzugt ein Vielfaches von I/4.

Der Gehäusedeckel 115 besteht ganz oder teilweise aus einem HF-durchlässigen Material, z.B. aus Kunststoff oder Keramik. Er ist auf dem Trägersubstrat 112 aufgelötet oder aufgeklebt, sodass das daraus entstehende erste Gehäuse 114, 115 den Innenraum 106 dicht verschließt.

Um einen Explosionsschutz zu gewährleisten wird eine Wandstärke des Gehäusedeckels 115 von mindestens 1 mm bemessen, und die Summe aus Wandstärke des Gehäusedeckels 115 und der minimalen Vergussdicke zwischen dem ersten 114, 115 mindestens 3 mm. Die Wandstärke des Elektronikbechers 120 muss hierbei für den Explosionsschutz nicht berücksichtigt werden und kann daher für eine optimale HF-Ausbreitung ausgelegt werden.

In der in Fig. 2 gezeigten Ausführungsform ist ein dielektrischer Wellenleiter 116 direkt auf dem Hochfrequenzchip 112 angebracht. Der Boden des Gehäusedeckels 115 weist eine erste Linse 118 auf, und der Boden des Elektronikbechers 120 bzw. des zweiten Gehäuses 120 weist eine zweite Linse 122 auf. Die Linsen 118, 122 können konkav, konvex, oder wie in Fig. 2 gezeigt, konkavkonvex ausgestaltet sein.

Fig. 3 zeigt eine weitere Ausführungsform, bei der ein Primärstrahler 117 direkt auf dem Chip 112 montiert ist oder auf dem Trägersubstrat 114, auf dem der Hochfrequenzchip 112 angebracht ist. In dem in Fig. 3 gezeigten Fall sind die Linsen 118, 122 konvex ausgebildet.

Fig. 4 zeigt ein weiteres Ausführungsbeispiel mit einem Gehäusedeckel 115, der über dem Hochfrequenzchip 112 eine konvexe Linse aufweist, und im Elektronikbecher 120 eine halbseitig konvexe Linse.

Fig. 5 zeigt ein weiteres Ausführungsbeispiel mit einem am Elektronikbecher 102 angeordneten dielektrischen Wellenleiter 124. Dieser kann einteilig mit dem Elektronikbecher 102 hergestellt werden oder aber nachträglich aus einem Material wie z.B. Polypropylen (PP), Hart-Polyethylen (englisch: High Density Polyethylen; HDPE), Polytetrafluorethylen (PTFE), Polyetheretherketon (PEEK), etc. eingesetzt werden. Der dielektrische Wellenleiter 124 ermöglicht wiederum das Einspeisen in einen Hohlleiter 126, der dann z.B. eine Hornantenne speisen kann oder direkt eine dielektrische Linse ausleuchtet.

Die in den Figuren 1 bis 5 gezeigten Formen des Gehäusedeckels 115 und des Elektronikbechers 120 können beliebig miteinander kombiniert werden.

Fig. 6 zeigt ein Verfahren zur Herstellung einer hierin beschriebenen Hochfrequenzchipanordnung 100. Das Verfahren weist folgende Schritte auf:

In einem ersten Schritt 602 wird ein Hochfrequenzchip 112 bereitgestellt, sowie ein Gehäusedeckel 115, ein zweites Gehäuse 120, ein Trägersubstrat 114, eine Leiterplatte 102 und eine Vergussmasse (104);

In einem zweiten Schritt 604 wird der Hochfrequenzchip 112 auf dem Trägersubstrat 114 montiert. Dies kann beispielsweise durch Aufkleben oder Löten erfolgen. In einem dritten Schritt 606 wird der erste Gehäusedeckel 115 auf dem Trägersubstrat 114 montiert, um ein erstes Gehäuse 114, 115 und ein Modul 110 zu erhalten. Das Trägersubstrat 114 bildet die Basis für das Gehäuse 114, 115, das auch als "Package" bezeichnet werden kann. Der Gehäusedeckel 115 besteht zum Beispiel aus einem HF-durchlässigen Material, z.B. Kunststoff oder Keramik. Somit entsteht mit dem HF-Chip ein dicht verschlossenes Modul 110. Um die Anforderungen an den Explosionsschutz zu erfüllen, muss das eingeschlossene Volumen (Lufteinschluss) kleiner als 1 cm³ sein. Der Gehäusedeckel 115 ist über dem HF-Chip 112 beispielsweise mit einer Linsenkontur, hierein als erste Linse 118 bezeichnet, ausgestattet, die dazu geeignet ist, die HF-Wellen je nach Bedarf zu bündeln oder aufzuweiten. Der HF-Chip 112 kann dabei direkt mit einer planaren Struktur als Primärstrahler oder mit einem aufgesetzten dielektrischen Wellenleiter 116 die erste Linse 118 ausleuchten. In einem vierten Schritt 608 wird das Modul 110 auf eine Leiterplatte 102 aufgelötet. In einem fünften Schritt 610 wird das Modul mit der Leiterplatte 102 in ein zweites Gehäuse 120 eingebaut. In einem sechsten Schritt 612 wird das zweite Gehäuse 120 vergossen, das heißt die Vergussmasse 104 eingefüllt, so dass sich zwischen dem ersten Gehäuse 114, 115 und dem zweiten Gehäuse 120 Vergussmasse 104 befindet und das erste Gehäuse 114, 115 von der Vergussmasse 104 umschlossen ist. Der Abstand zwischen der im Gehäusedeckel 115 integrierten Linse 118 und der im Elektronikbecher 120 eingearbeiteten Linse 122 nimmt einen definierten Wert ein, der von den dielektrischen Eigenschaften der Vergussmasse 104 abhängt. Vorteilhaft ist ein Verguss mit einer niedrigen Dielektrizitätskonstante und niedrigen Verlusten wie z.B. Epic Resins S7391-03. Aber auch andere Vergussarten wie z.B. Sylgard 517 sind bei entsprechender Abstimmung möglich. Die so gebildete Multilayer- bzw. Gradientenlinse kann dazu genutzt werden, um in einem Mehrlinsensystem eine weitere Linse auszuleuchten und die HF-Energie in Richtung Füllgut zu lenken. Um weiteren Anforderungen des Explosionsschutzes gerecht zu werden, muss die Wandstärke des Gehäusedeckels 115 mind. 1 mm und die Summe aus Wandstärke des Gehäusedeckels 115 und der Vergussdicke mindestens 3 mm betragen.

Fig. 7 zeigt einen industriellen Sensor mit der Hochfrequenzchipanordnung 100 und einem Gehäuse 702 des Sensors 700, das hierein als drittes Gehäuse 702 bezeichnet wird. In dem Beispiel der Fig. 7 ist die Ausführungsform nach Fig. 5 verwendet worden. Es kann stattdessen aber auch jede weitere hierin beschriebene Ausführungsform verwendet werden. Ein industrieller Sensor ist z.B. ein Füllstandsensor, ein Grenzstandsensor, ein Drucksensor, ein Sensor, der während eines Prozesses eine Dichte oder eine Zusammensetzung bzw. Mischung eines Stoffes misst. Ein solcher Sensor kann insbesondere in der Prozessautomatisierung eingesetzt werden. Ein solcher industrieller Sensor kann aber auch z.B. ein Radarsensor sein, der in der Robotik eingesetzt wird.

Andere Variationen der offenbarten Ausführungsformen können vom Fachmann bei der Durchführung der beanspruchten Erfindung durch das Studium der Zeichnungen, der Offenbarung und der beigefügten Ansprüche verstanden und ausgeführt werden. In den Ansprüchen schließt das Wort "umfassend" andere Elemente oder Schritte nicht aus, und der unbestimmte Artikel "ein" oder "eine" schließt eine Vielzahl nicht aus. Ein einzelner Prozessor oder eine andere Einheit kann die Funktionen mehrerer Gegenstände oder Schritte erfüllen, die in den Ansprüchen aufgeführt sind. Die bloße Tatsache, dass bestimmte Maßnahmen in voneinander abhängigen Ansprüchen angegeben sind, bedeutet nicht, dass eine Kombination dieser Maßnahmen nicht vorteilhaft genutzt werden kann. Bezugszeichen in den Ansprüchen sollten nicht so ausgelegt werden, dass sie den Umfang der Ansprüche begrenzen

### Bezugszeichenliste

- 100: Hochfrequenzchipanordnung
- 102: Leiterplatte, Platine
- 104: Vergussmasse
- 106: Hohlraum mit Luft- oder Gaseinschluss oder Vakuum
- 110: Modul
- 112: Hochfrequenzchip
- 114: Trägersubstrat, Basis des ersten Gehäuses
- 115: Gehäusedeckel des ersten Gehäuses
- 116: dielektrischer Wellenleiter
- 117: Primärstrahler
- 118: erste Linse
- 120: zweites Gehäuse, Elektronikbecher
- 121: Zwischenraum zwischen dem Modul und dem zweiten Gehäuse
- 122: zweite Linse
- 124: dielektrischer Wellenleiter am Elektronikbecher
- 126: Hohlleiter
- 700: industrieller Sensor
- 702: drittes Gehäuse; Gehäuse des industriellen Sensors
- 704: Hornantenne

## Patentansprüche

1. Hochfrequenzchipanordnung (100), aufweisend
- einen Hochfrequenzchip (112), der eingerichtet ist, Hochfrequenzwellen abzustrahlen und zu empfangen,
- ein hohlraumaufweisendes erstes Gehäuse (114, 115), bestehend aus einem Gehäusedeckel (115) und einem Trägersubstrat (114), wobei das erste Gehäuse (114, 115) den Hochfrequenzchip (112) umgibt, wenn der Gehäusedeckel (115) auf dem Trägersubstrat (114) befestigt ist;
- wobei der Hochfrequenzchip (112) auf einer Oberseite des Trägersubstrats so angeordnet ist, dass er die Hochfrequenzwellen von dem Trägersubstrat (114) weg abstrahlt;
- wobei das Trägersubstrat (114), der Hochfrequenzchip (112) und das erste Gehäuse (114, 115) ein Modul (110) bilden;
- ein zweites Gehäuse (120), das zumindest das Modul (110) umgibt, wobei ein Zwischenraum (121) zwischen dem Modul (110) und dem zweiten Gehäuse mit einer Vergussmasse (104) gefüllt ist, sodass das Modul (110) vollständig von der Vergussmasse (104) umgeben ist und die Hochfrequenzwellen das erste Gehäuse (114, 115), die Vergussmasse (104), und das zweite Gehäuse (120) passieren.

2. Hochfrequenzchipanordnung (100) nach Anspruch 1, wobei das erste Gehäuse (114, 115) einen Raum umschließt, dessen maximales Volumen einem Explosionsschutzwert entspricht.

3. Hochfrequenzchipanordnung (100) nach einem der Ansprüche 1 oder 2, wobei das Modul (110) erste Mittel zur Beeinflussung des Abstrahlöffnungswinkels der Hochfrequenzwellen aufweist und das zweite Gehäuse (120) einen Bereich aufweist, auf den die Hochfrequenzwellen entsprechend dem Abstrahlöffnungswinkel und einem Weg der Hochfrequenzwellen zumindest durch die Vergussmasse (104) auftreffen, der zweite Mittel zur Beeinflussung des Abstrahlöffnungswinkels der Hochfrequenzwellen aufweist.

4. Hochfrequenzchipanordnung (100) nach Anspruch 3, wobei die ersten Mittel eine in das erste Gehäuse (114, 115) integrierte erste Linse (118) und/oder ein am Hochfrequenzchip (112) angebrachter dielektrischer Wellenleiter (116) ist.

5. Hochfrequenzchipanordnung (100) nach Anspruch 3 oder 4, wobei die zweiten Mittel eine in das zweite Gehäuse (120) integrierte Linse (122), ein dielektrischer Wellenleiter (124) und/oder ein Hohlleiter (126) sind.

6. Hochfrequenzchipanordnung (100) nach Anspruch 3, wobei das erste Mittel und/oder das zweite Mittel konkave oder konvexe Linsen (118, 122) aufweisen.

7. Hochfrequenzchipanordnung (100) nach einem der Ansprüche 3 bis 6, wobei das erste Mittel und/oder das zweite Mittel halbseitig konvexe Linsen (118, 122) aufweisen.

8. Hochfrequenzchipanordnung (100) nach einem der Ansprüche 3 bis 7, wobei das erste Mittel und das zweite Mittel Linsen (118, 122) aufweisen, die in ihrer Dimension auf einen von den Hochfrequenzwellen ausgeleuchteten Bereich begrenzt sind.

9. Hochfrequenzchipanordnung (100) nach einem der vorherigen Ansprüche, wobei das erste Gehäuse (114, 115) und/oder das zweite Gehäuse (120) eine flache Wand aufweist, die die Hochfrequenzwellen passieren.

10. Hochfrequenzchipanordnung (100) nach einem der vorherigen Ansprüche, wobei eine Wandstärke einer Wand des Gehäusedeckels (115), den die Hochfrequenzwellen passieren, mindestens 1 mm, und die Summe aus dieser Wandstärke und einer Dicke der Vergussmasse (104), die die Hochfrequenzwellen passieren, mindestens 3 mm beträgt.

11. Hochfrequenzchipanordnung (100) nach einem der vorherigen Ansprüche, wobei eine Wandstärke des Gehäusedeckels (115) in einem Bereich, an dem die Hochfrequenzwellen des Gehäusedeckel (115) passieren, ein Vielfaches von I/4 ist, wobei I die Wellenlänge der Hochfrequenzwelle ist.

12. Hochfrequenzchipanordnung (100) nach einem der vorherigen Ansprüche, wobei die Linse aus dem Gehäusedeckel, dem zweiten Gehäuse und der Vergussmasse besteht.

13. Hochfrequenzchipanordnung (100) nach einem der Ansprüche 5 bis 12, wobei der Abstand zwischen der im Gehäusedeckel (115) integrierten Linse (118) und der Linse (122) des zweiten Gehäuses (120) einen definierten Wert einnimmt, der von den dielektrischen Eigenschaften der Vergussmasse (104) abhängt.

14. Industrieller Sensor (700), aufweisend eine Hochfrequenzchipanordnung (100) nach einem der vorhergehenden Ansprüche, und ferner aufweisend eine Elektronik, die mit dem Hochfrequenzchip (112) verbunden ist, sowie ein drittes Gehäuse (702), in welchem die Hochfrequenzchipanordnung (100) montiert ist.

15. Verfahren zur Herstellung einer Hochfrequenzchipanordnung (100) nach einem der Ansprüche 1 bis 13, aufweisend die Schritte:
Bereitstellen (602) eines Hochfrequenzchips (112), eines Gehäusedeckels (115), eines zweiten Gehäuses (120), eines Trägersubstrats (114), einer Leiterplatte (102) und einer Vergussmasse (104);
Montieren (604) des Hochfrequenzchips (112) auf dem Trägersubstrat;
Montieren (606) des ersten Gehäusedeckels (115) auf dem Trägersubstrat (114) um ein erstes Gehäuse (114, 115) und ein Modul (110) zu erhalten;
Auflöten (608) des Moduls (110) auf der Leiterplatte (102);
Einbau (610) des Moduls (110) mit der Leiterplatte (102) in das zweite Gehäuse (120);
Vergießen (612) des zweiten Gehäuses (120), so dass sich zwischen dem ersten Gehäuse (114, 115) und dem zweiten Gehäuse (120) die Vergussmasse (104) befindet und das erste Gehäuse (114, 115) von der Vergussmasse (104) umschlossen ist.
